# EUROPÄISCHE PATENTSCHRIFT

(11) **EP 3 420 133 B1**
(45) Veröffentlichungstag und Bekanntmachung des Hinweises auf die Patenterteilung: **20.11.2019**
(21) Anmeldenummer: 17704260.3
(22) Anmeldetag: 10.02.2017
(51) Int. Cl.: E01B 9/02, E01B 9/28, E01B 9/30

(54) **SCHIENENBEFESTIGUNGSSYSTEM**
RAIL FIXING SYSTEM
SYSTÈME DE FIXATION DE RAIL

(30) Priorität: 25.02.2016 DE 102016103316
(43) Veröffentlichungstag der Anmeldung: 02.01.2019
(73) Patentinhaber: Semperit AG Holding, 1031 Wien (AT)
(72) Erfinder: MIESSBACHER, Herwig, 8734 Großlobming (AT)
(74) Vertreter: Müller Schupfner & Partner Patent- und Rechtsanwaltspartnerschaft mbB
(86) Internationale Anmeldenummer: PCT/EP2017/052966
(87) Internationale Veröffentlichungsnummer: WO 2017/144290

(56) Entgegenhaltungen:
- EP-A1- 2 672 007
- WO-A1-2014/177419
- AT-U1- 12 657

## Beschreibung

Die vorliegende Erfindung bezieht sich auf ein Schienenbefestigungssystem für den Eisenbahnoberbau, sowie auf ein Verfahren zur Montage eines Schienenbefestigungssystems.

Zwischenlagen werden für nahezu alle Schienenbefestigungssysteme im Bereich Eisenbahnoberbau eingesetzt. Dabei werden von den Bahnbetreibern insbesondere Varianten bevorzugt, bei denen das gesamte System (Klemme, Winkelführungsplatte, Zwischenlage etc.) bereits vollständig auf der Bahnschwelle positioniert bzw. vormontiert ist. Um dies zu gewährleisten, müssen die Zwischenlagen entweder manuell im Schwellenwerk auf die Schwelle aufgeklebt werden oder die Zwischenlagen müssen formtechnisch aufwendige Halteelemente aufweisen, damit diese beim Transport vom Bahnschwellenhersteller bzw. vom Schwellenwerk an die Einbaustelle am Gleis nicht verlorengehen. Beides ist aufwendig und erfordert einen zusätzlichen Zeit- und Kostenaufwand.

Die Druckschrift AT 12 657 U1 offenbart in den Figuren 1 und 2 eine Zwischenlage (12) und eine Winkelführungsplatte (10, 11), welche in einem Einbauzustand nebeneinander quer zu einer Schienenrichtung S angeordnet sind. Dabei weist die Winkelführungsplatte (10, 12) Aussparungen auf, während die Zwischenlage (12) in Form der Vorsprüngen (48 und 49) komplementäre Kontaktbereiche bereitstellt, wobei im Einbauzustand die Halteelemente dazu ausgelegt sind, die Zwischenlage (12) über die Kontaktbereiche zu fixieren.

Die Druckschrift EP 2 672 007 A1 offenbart ebenfalls eine Winkelführungsplatte für die Befestigung von Schienen. Dabei zeigt die Figur 1 eine Zwischenplatte, auf der sich eine Anlagefläche (9) der Winkelführungsplatten abstützt und somit im Einbauzustand die Zwischenplatte fixiert.

Es ist daher Aufgabe der vorliegenden Erfindung, ein Schienenbefestigungssystem, sowie ein Verfahren zur Montage eines Schienenbefestigungssystems anzugeben, welche die vorgenannten Nachteile beseitigen und dabei kostengünstig sind.

Diese Aufgabe wird durch ein Schienenbefestigungssystem gemäß Anspruch 1, sowie durch ein Verfahren zur Herstellung einer Zwischenlage gemäß Anspruch 13 gelöst. Weitere Vorteile und Merkmale ergeben sich aus den Unteransprüchen sowie der Beschreibung und den beigefügten Figuren. Erfindungsgemäß umfasst ein Schienenbefestigungssystem für den Eisenbahnoberbau eine Zwischenlage und zumindest eine Winkelführungsplatte, welche in einem Einbauzustand nebeneinander quer zu einer Schienenrichtung angeordnet sind, wobei die Winkelführungsplatte zumindest ein Halteelement aufweist, und wobei die Zwischenlage zumindest einen Kontaktbereich aufweist, und wobei das zumindest eine Halteelement im Einbauzustand ausgelegt ist, die Zwischenlage über den zumindest einen Kontaktbereich zu fixieren. Von den Bahnbetreibern werden insbesondere vormontierte (Schienen-)Befestigungssysteme bevorzugt, wobei unter einem Befestigungssystem eine Zwischenlage mit zumindest einer Winkelführungsplatte, zweckmäßigerweise zwei, verstanden wird. Die Winkelführungsplatten, die Zwischenlage und die entsprechenden Halteteile sollen bevorzugt also bereits auf der Schwelle vormontiert sein, wenn diese zum Einbauort geliefert wird. Um dies zu gewährleisten, müssen die Zwischenlagen bislang aufwendig im Schwellenwerk auf die Bahnschwelle aufgeklebt werden, was mit zusätzlichen Kosten verbunden ist. Alternativ weisen die aus dem Stand der Technik bekannten Zwischenlagen formtechnisch aufwendige Halteelemente auf, damit die Zwischenlagen beim Transport nicht verlorengehen. Der große Vorteil der Erfindung besteht nun darin, dass die Zwischenlage den zumindest einen Kontaktbereich aufweist, wobei der zumindest eine Kontaktbereich ausgelegt ist, mit zumindest einem Halteelement der Winkelführungsplatte zusammenzuwirken, wenn die Winkelführungsplatte und die Zwischenlage in dem Einbauzustand, also z. B. angeordnet auf der Bahnschwelle, nebeneinander angeordnet sind. "Nebeneinander" kann dabei sowohl bedeuten, dass sich die beiden Bauteile berühren und/oder überlappen als auch, dass sie in einem gewissen Abstand zueinander angeordnet sind. Das Zusammenwirken ist dabei insbesondere so zu verstehen, dass durch das Halteelement eine Kraft im Wesentlichen quer zu einer Gleisebene auf den Kontaktbereich aufgebracht wird, wobei die Kraft beispielsweise als, insbesondere vertikale, Druckkraft oder Haltekraft beschrieben werden kann, welche von dem Halteelement auf den Kontaktbereich wirkt bzw. vom Halteelement auf den Kontaktbereich übertragen wird. Insbesondere ist das "Fixieren" also als Halten oder Klemmen zu verstehen, bewirkt also somit einen Form- und/oder Kraftschluss. Das Schienenbefestigungssystem ist nicht auf einen bestimmten Oberbau-Typ begrenzt. Als Beispiel sei aber der Oberbau W angesprochen, bei welchem die Bahnschwelle zwei im Wesentlichen W-förmige Vertiefungen aufweist, in die jeweils zwei passende Winkelführungsplatten, beispielsweise aus Stahl oder Kunststoff eingelegt werden. Zwischen den Winkelführungsplatten steht dabei die Schiene auf der Zwischenlage, welche bevorzugt aus Kunststoff gefertigt ist, direkt mit ihrer gesamten Fußbreite auf der Betonschwelle. Auf den Winkelführungsplatten sind z. B. sogenannte W-Spannklemmen angeordnet. Die Winkelführungsplatten und die W-Spannklemmen sind mit je zwei Schwellenschrauben in entsprechende (Kunststoff-)Dübel der Bahnschwelle geschraubt. Die Schienen werden am Fuß durch die bei der Montage zusammengeschobenen W-Spannklemmen gehalten. Über die Schwellenschrauben werden die Winkelführungsplatten an der Bahnschwelle befestigt. Durch die Halteelemente kann dabei vorteilhafterweise gleichzeitig die im Wesentlichen vertikale Haltekraft auf die Zwischenlage übertragen werden.

Insbesondere ist es vorgesehen, dass die Winkelführungsplatte zumindest bereichsweise, vorzugsweise vollständig, mit einer Seite unmittelbar an der Schwelle anliegt. Mit anderen Worten: die Winkelführungsplatte liegt unmittelbar auf der Schwelle auf. Weiterhin ist es bevorzugt vorgesehen, dass die Zwischenschicht zwischen dem Halteelement und der Schwelle angeordnet ist und die Zwischenschicht in Querrichtung gesehen im Wesentlichen bündig mit der Schiene abschließt. Dadurch liegt das Halteelement im verbauten Zustand in einer senkrecht zur Schienenrichtung und zur Querrichtung verlaufenden Richtung nicht unterhalb der Schiene.

Weiterhin ist es vorgesehen, dass die Winkelführungsplatte als Halteelement einen in Querrichtung abstehenden Vorsprung aufweist, wobei der Vorsprung zwischen 5 mm und 30 mm, bevorzugt zwischen 10 mm und 20 mm und besonders bevorzugt zwischen 11 mm und 15 mm in Querrichtung absteht. Dadurch lässt sich ein ausreichend in den Bereich der Zwischenschicht hineinragendes Halteelement bereitstellen, ohne dass das Halteelement die Zwischenschicht zu weit bedeckt und damit die eigentliche Funktionalität der Zwischenschicht beeinträchtigt. Außerdem lässt sich sicherstellen, dass sich die Fixierung beim Transport des vormontierten Schienenbefestigungssystems, beispielsweise durch ein Verrutschen, nicht wieder löst.

Besonders bevorzugt ist das Schienenbefestigungssystem an der Bahnschwelle vormontiert. D. h. die Zwischenschicht und die Winkelführungsplatte sind an der Bahnschwelle vormontiert, wobei der Winkelführungsplatte zusätzlich die Funktionalität zukommt, die Zwischenschicht bereits im vormontierten Zustand zu fixieren. Dadurch lässt sich ohne zusätzliche separate Haltelemente das Schienenbefestigungssystem mit der Schwelle für ein möglichst schnelles Verbauen am Einsatzort bereitstellen.

Gemäß einer weiteren Ausführungsform der vorliegenden Erfindung ist es vorgesehen, dass das Halteelement als gegenüber einem Grundkörper der Winkelführungsplatte höhenversetzter Vorsprung bzw. Kragen ausgebildet ist und dessen Höhe im Wesentlichen der Höhe des Grundkörpers entspricht. Insbesondere stimmen die Höhen innerhalb eines Toleranzbereichs von 15 % überein und die Höhe wird im verbauten Zustand in einer senkrecht zur Schienenrichtung verlaufenden, bevorzugt vertikalen Richtung, bemessen. Durch die Ausgestaltung als höhenversetztes Halteelement lässt sich ein Überhang realisieren, der sich zum Fixieren der Zwischenschicht nutzen lässt.

Zweckmäßigerweise erstrecken sich der Kontaktbereich und/oder das Halteelement zumindest abschnittsweise quer und/oder entlang der Schienenrichtung. Zweckmäßigerweise sind sowohl der Kontaktbereich als auch das Halteelement durch die Zwischenlage bzw. durch die Winkelführungsplatte selbst gebildet. Es handelt sich also nicht um Zusatzbauteile oder Zusatzelemente, welche erst nachträglich an die Zwischenlage bzw. an die Winkelführungsplatte angebracht oder montiert werden müssen. Dabei können entlang der Schienenrichtung mehrere Kontaktbereiche und/oder Halteelemente vorgesehen sein, beispielsweise zwei, drei, vier, fünf oder auch mehr. Die Anzahl der Kontaktbereiche und der Halteelemente muss auch nicht übereinstimmen. Beispielsweise könnte ein Kontaktbereich ausgebildet sein, welcher sich über eine ganze Länge der Zwischenlage entlang der Schienenrichtung erstreckt. In diesen könnten mehrere Halteelemente, beispielsweise zwei, drei oder vier, welche entlang der Schienenrichtung in Abständen zueinander angeordnet sind, eingreifen.

Gemäß einer bevorzugten Ausführungsform umfasst das Schienenbefestigungssystem eine Zwischenlage und zwei Winkelführungsplatten, welche neben der Zwischenlage anordenbar bzw. angeordnet sind. Die Zwischenlage kann bevorzugt zumindest zwei Kontaktbereiche aufweisen, welche bezogen auf eine Symmetrielinie der Zwischenlage, welche parallel zur Schienenrichtung verläuft, symmetrisch angeordnet sind. Bevorzugt ist die Zwischenlage achsensymmetrisch in Bezug auf eine Mittellinie/Symmetrielinie, welche parallel zur Gleisrichtung verläuft, ausgebildet.

Zweckmäßigerweise weist der Kontaktbereich der Zwischenlage eine Kontaktfläche auf, welche gegenüber einer Oberfläche bzw. Anordnungsfläche der Zwischenlage, welche für die Anordnung einer Schiene ausgelegt ist, um einen Abstand versetzt ist. Die Anordnungsfläche der Zwischenlage ist die Fläche, auf weleher ein Schienenfuß der Schiene aufliegt. Die Zwischenlage weist auch eine Unterseite auf, wobei über die Unterseite die Anordnung der Zwischenlage an der Bahnschwelle erfolgt. Gemäß verschiedenen Ausführungsformen beträgt der Abstand der Kontaktfläche von der Anordnungsfläche etwa 1-8 mm, bevorzugt etwa 2-5 mm. Der Abstand bzw. dessen Dimensionierung ist zweckmäßigerweise von einer Dicke bzw. einer Gesamtstärke der Zwischenlage abhängig. Bevorzugt liegt ein Verhältnis einer Größe des Abstands zu einer Gesamtdicke der Zwischenlage in einem Bereich von etwa 0,1-0,8, besonders bevorzugt in einem Bereich von etwa 0,2 bis 0,6. Der Abstand bewirkt, dass die Kontaktfläche sehr frei positioniert werden kann, beispielsweise auch in einem Bereich unterhalb des Schienenfußes. Der Abstand schafft nämlich vorteilhafterweise einen Anordnungsraum, in welchen das Halteelement der Winkelführungsplatte eindringen kann, um mit der Kontaktfläche zusammenzuwirken. Eine derart versetzte Kontaktfläche bzw. derart versetzte Kontaktflächen ermöglichen Zwischenlagen, welche sich durch einen extrem niedrigen Materialeinsatz auszeichnen. In einer Draufsicht weist eine derartige Zwischenlage beispielsweise keinen größeren Umfang auf als eine aus dem Stand der Technik bekannte. Insbesondere überragt z. B. eine derartige Zwischenlage seitlich nicht die darauf angeordnete Schiene, ist also nicht breiter als diese.

Zweckmäßigerweise ist das Halteelement der Winkelführungsplatte in diesem Fall derart ausgebildet, dass es zumindest bereichsweise die Anordnungsfläche (mit-)formt. Dadurch, dass die Kontaktfläche gegenüber der Anordnungsfläche versetzt und unterhalb des Schienenfußes angeordnet ist, kann das Halteelement zwischen dem Schienenfuß und der Zwischenlage angeordnet werden. Zweckmäßigerweise kann in diesem Fall das Halteelement, insbesondere mit seiner Oberseite, zumindest bereichsweise die Anordnungsfläche umfassen bzw. diese ausbilden. Der Schienenfuß liegt dann nicht ausschließlich auf der Zwischenlage auf sondern in den äußersten Randbereichen zumindest auch teilweise auf der Winkelführungsplatte bzw. auf den Winkelführungsplatten auf.

Zweckmäßigerweise weist die Winkelführungsplatte eine Unterseite auf, welche zur Anlage an der Bahnschwelle ausgelegt ist, wobei das Halteelement einen Haltebereich aufweist, welcher gegenüber der Unterseite um einen Abstand versetzt ist. Der Abstand liegt gemäß verschiedenen Ausführungsformen in einem Bereich von etwa 1-12 mm, bevorzugt etwa 2-10 mm.

Gemäß verschiedenen Ausführungsformen ist der Kontaktbereich also als Ausnehmung oder Tasche an/oder auf einer Oberseite der Zwischenlage geformt sein. Zweckmäßigerweise ist dann das Halteelement derart ausgebildet, dass es in die Ausnehmung oder Tasche einzugreifen kann.

Ggf. ist das Halteelement auch als Tasche oder Ausnehmung in/an einer Unterseite der Winkelführungsplatte ausgebildet. In diesem Fall ist der Kontaktbereich derart ausgelegt, dass er mit der Tasche/Hinterschneidung zusammenwirken kann.

Gemäß verschiedenen Ausführungsformen ist der Haltebereich flächig, linienförmig und/oder punkt-/kreisförmig ausgebildet. Verschiedene Formen können dabei auch kombiniert werden, sodass beispielsweise ein Haltebereich flächig und ein anderer linienförmig ausgebildet ist etc. Zwischen dem Haltebereich und dem Kontaktbereich kann also z. B. ein Flächenkontakt, ein Linienkontakt oder ein Punktkontakt hergestellt werden. Gemäß einer bevorzugten Ausführungsform ist der Haltebereich im Wesentlichen eben ausgebildet. Gleiches gilt für die Kontaktfläche.

Der Kontaktbereich der Zwischenlage kann auch derart gestaltet sein, dass er in den Haltebereich der Winkelführungsplatte eingreifen kann, beispielsweise indem der Haltebereich und der Kontaktbereich jeweils ein entsprechend ausgebildetes Sägezahnprofil aufweisen. Durch einen derartigen Verzahnungseffekt kann die Haltewirkung noch einmal deutlich verstärkt werden. Bevorzugt wird diese Profilierung parallel zur Gleisachse bzw. Schienenrichtung durchgeführt. Bevorzugt kann eine derartige Profilierung bei einer Extrusion der Zwischenlage bereits mitgeformt werden.

Gemäß verschiedenen Ausführungsformen können die Kontaktfläche und/oder die Haltefläche also eine strukturierte Oberfläche, beispielsweise umfassend Noppen, Fortsätze, Rillen oder dergleichen aufweisen. Hierdurch kann eine zusätzliche Fixierung der Zwischenlage, insbesondere auch parallel zur Gleisebene, erreicht werden. Zusätzlich oder alternativ kann der Kontaktbereich derart ausgebildet sein, dass er weicher ist als das Halteelement. In diesem Fall kann beim Fixieren der Zwischenlage also eine gewisse Verformung des Kontaktbereichs bzw. der Kontaktfläche zugelassen werden, wodurch eine noch leichtere und zuverlässigere Fixierung möglich wird.

Gemäß einer bevorzugten Ausführungsform sind der Kontaktbereich und/oder das Halteelement als Vorsprünge ausgebildet. Sowohl für die Winkelführungsplatte als auch für die Zwischenlage gilt, dass sich ein Vorsprung z. B. entlang der Schienenrichtung oder auch quer dazu vom jeweiligen Bauteil weg erstrecken kann. Ein Vorsprung könnte auch derart an einer Ecke der Zwischenlage/Winkelführungsplatte ausgebildet sein, dass er sich sowohl in Schienenrichtung als auch quer dazu weg erstreckt.

Gemäß einer bevorzugten Ausführungsform weist die Zwischenlage je Seite (bezogen auf ihre Symmetrielinie) zwei als Vorsprünge ausgebildete Kontaktbereiche auf, welche sich quer zu Schienenrichtung erstrecken und welche derart versetzt in einen Abstand entlang der Schienenrichtung angeordnet sind, dass dazwischen die Winkelführungsplatte anordenbar ist, insbesondere z. B. formschlüssig anordenbar. Der Abstand liegt z. B. in einem Bereich von etwa 5 bis 20 cm, bevorzugt in einem Bereich von etwa 8 bis 16 cm. Die Winkelführungsplatte weist in diesem Fall zweckmäßigerweise zwei Halteelemente auf, welche als Fortsätze ausgebildet sind, die sich entlang der Schienenrichtung erstrecken. Durch die Anordnung der Winkelführungsplatte zwischen den Kontaktbereichen der Zwischenlage wird vorteilhafterweise auch ein unbeabsichtigtes Verlagern der Zwischenlage in Schienenrichtung verhindert. Sowohl die Kontaktfläche als auch der flächige Haltebereich sind bevorzugt im Wesentlichen eben und parallel zur Gleisebene ausgebildet. Alternativ könnten die Halteelement auch als Taschen oder Ausnehmungen an der Unterseite der Winkelführungsplatte ausgebildet sein. Bei entsprechender Gestaltung, wenn die Tasche/Ausnehmung also entlang der Schienenrichtung z.B. nicht durchgängig ausgebildet sondern an dieForm der Kontaktbereich angepasst ist, kann auch dadurch ein Verlagern der Zwischenlage entlang der Schienenrichtung verhindert werden. Bevorzugt weisen also der Kontaktbereich und das Halteelement auch entsprechend geformte Anschläge/Wände auf, welche eine Verlagerung der beiden Komponenten in Schienenrichtung verhindern.

Gemäß einer Ausführungsform sind der flächige Haltebereich und die Kontaktfläche auch geneigt zur Gleisebene ausgebildet. Der Kontaktbereich der Zwischenlage kann beispielsweise wie eine Rampe ausgebildet sein, welche von der Unterseite zur Anordnungsfläche hin ansteigt. Im Querschnitt weist der Kontaktbereich dann eine im Wesentlichen dreieckige Form auf. Kongruent dazu ist dann ein entsprechendes Halteelement ausgebildet, welches ebenfalls im Querschnitt im Wesentlichen eine dreieckige Form aufweist. In diesem Fall muss der Haltebereich nicht um den vorgenannten Abstand versetzt sein. Die Zwischenlage kann auch im Bereich der Kontaktfläche nach außen hin dicker gestaltet sein, um den Halteeffekt zu verstärken, wobei das "nach außen" in Bezug auf ein Gleismitte zu verstehen ist.

Gemäß einer anderen Ausführungsform ist der Kontaktbereich einer Zwischenlage als Tasche, Hinterschneidung oder Rücksprung in einer Seitenwand der Zwischenlage ausgebildet. Dabei kann es sich um die Seitenwand handeln, die zur Schiene hin orientiert ist. Es kann sich aber auch um die Seitenwand bzw. um die Seitenwände handeln, welche quer zur Schienenrichtung verlaufen. Eine derartige Tasche, Hinterschneidung oder ein derartiger Rücksprung kann beispielsweise als Bohrung ausgebildet sein, in welche dann ein entsprechend ausgebildetes Halteelement eingreift. Dieses Konzept kann auch vertauscht werden, indem z. B. die Winkelführungsplatte eine Tasche, Hinterschneidung oder einen Rücksprung in einer Seitenwand aufweist, in welche ein entsprechend ausgebildeter Kontaktbereich der Zwischenlage eingreifen kann.

Alternativ oder zusätzlich kann die Anordnungsfläche der Zwischenlage zumindest bereichsweise den Kontaktbereich formen. Insbesondere wenn das Halteelement beispielsweise einen linienförmigen Haltebereich aufweist, kann dieser derart ausgebildet sein, dass er die Zwischenlage an ihrem äußersten Rand unterhalb des Schienenfußes fixieren kann. Dies stellt eine äußerst platzsparende Lösung dar. Das Halteelement ist dabei als eine Art Fortsatz oder Vorsprung ausgebildet, welcher quer zur Schienenrichtung und in Richtung der Anordnungsfläche erstreckt. Der linienförmige Haltebereich erstreckt sich dabei entlang der Schienenrichtung.

Die Erfindung ist weiter auch ein Verfahren zur Montage eines erfindungsgemäßen Schienenbefestigungssystems, und einer Bahnschwelle umfassend die Schritte:
- Vormontage des Schienenbefestigungssystems an der Bahnschwelle, wobei eine Zwischenschicht mittels einer Winkelführungsplatte, insbesondere einem Halteelement der Winkelführungsplatte, fixiert wird und
- Montage der Schienenbefestigung und der Bahnschwelle in einem Schienensystem.

Weitere Vorteile und Merkmale ergeben sich aus der nachfolgenden Beschreibung bevorzugter Ausführungsformen des erfindungsgemäßen Schienenbefestigungssystems.

Es zeigen:
- Fig. 1: eine Ausführungsform eines Schienenbefestigungssystems in einer Draufsicht;
- Fig. 2a: eine Seitenansicht einer Ausführungsform eines Schienenbefestigungssystems;
- Fig. 2b: eine Variante der Ausführungsform gemäß Figur 2a
- Fig. 3: eine perspektivische Ansicht eines Einbauzustands eines Schienenbefestigungssystems;
- Fig. 4: eine Seitenansicht einer weiteren Ausführungsform eines Schienenbefestigungssystems;
- Fig. 5: eine Seitenansicht einer weiteren Ausführungsform eines Schienenbefestigungssystems.

**Fig. 1** zeigt eine Ausführungsform eines Schienenbefestigungssystems in einer Draufsicht. Zu sehen ist eine Winkelführungsplatte 40 und zumindest teilweise eine Zwischenlage 20. Skizziert sind eine Schienenrichtung bzw. Gleisrichtung S, entlang derer die Schiene, welche hier nicht zu sehen ist, verläuft. Die Winkelführungsplatte 40 weist zwei als Vorsprünge ausgebildete Halteelemente 42 auf, welche sich jeweils entlang der Schienenrichtung S erstrecken. Die Zwischenlage 20 weist zwei Kontaktbereiche 22 auf, welche ebenfalls als Vorsprünge ausgebildet sind, welche sich allerdings im Wesentlichen quer zur Schienenrichtung S erstrecken. Die beiden Kontaktbereiche 22 sind entlang der Schienenrichtung S in einem Abstand a zueinander angeordnet. Zwischen den beiden Kontaktbereichen 22 ist die Winkelführungsplatte 40 angeordnet, sodass ein Verschieben entlang der Schienenrichtung S vorteilhafterweise verhindert wird. In der Draufsicht sind Kontaktflächen 24 der Kontaktbereiche 22 zu sehen. In diese wird die (vertikale) Klemm-, Druck- oder Haltekraft der Halteelemente 42 eingeleitet. Nicht dargestellt ist die W-Klemme (in Vormontageposition), durch die die Winkelführungsplatte auf die Schwelle bzw. auf die Zwischenlage gedrückt wird. Erst dadurch wir die Haltekraft der Zwischenlage erreicht.

**Fig. 2a** zeigt in einer Seitenansicht eine Ausführungsform eines Schienenbefestigungssystems, insbesondere eines, wie es beispielsweise in der Figur 1 gezeigt ist. Eine Winkelführungsplatte 40 ist hier für den Oberbau W ausgebildet. Die Winkelführungsplatte 40 weist ein Halteelement 42 auf, welches sich entlang einer Schienenrichtung S erstreckt (vgl. auch Figur 1). Das Halteelement 42 weist einen flächigen Haltebereich 44 auf, welcher in der hier gezeigten Ausführungsform Noppen oder Vorsprünge 50 umfasst. Im Übrigen ist der Haltebereich 44 eben bzw. flach ausgebildet und weist einen Abstand x₄₀ gegenüber einer Unterseite 46 der Winkelführungsplatte 40 auf. Über die Unterseite 46 erfolgt die Anordnung der Winkelführungsplatte 40 an einer nicht gezeigten Bahnschwelle. Nur noch leicht angedeutet ist im linken Bildbereich eine Zwischenlage 20, welche einen Kontaktbereich 22 aufweist. Zur Lage des Kontaktbereichs 22 sei auch hier wieder auf Figur 1 verwiesen. Der Kontaktbereich 22 weist eine Kontaktfläche 24 auf, in welche die Noppen bzw. Vorsprünge 50 eingreifen. Der Kontaktbereich 22 ist dabei hinsichtlich seiner Werkstoffeigenschaften bzw. Materialeigenschaften derart ausgebildet, dass er ein Verformen zulässt. Nicht dargestellt ist die W-Klemme (in Vormontageposition), durch die die Winkelführungsplatte auf die Schwelle bzw. auf die Zwischenlage gedrückt wird. Erst dadurch wir die Haltekraft der Zwischenlage erreicht.

**Fig. 2b** entspricht im Wesentlichen der Ausführungsform gemäß Figur 2a. Ein Kontaktbereich 22 weist hier allerdings keine gleichbleibende Dicke auf. Ein Dicke des Kontaktbereichs 22 ist nach außen hin, bezogen auf eine (hier nicht skizzierte) Gleismitte, größer. Die Kontaktfläche 24 ist daher schräg ausgebildet, wodurch der Halteeffekt noch verstärkt werden kann.

**Fig. 3** zeigt in einer perspektivischen Darstellung einen Einbauzustand eines Schienenbefestigungssystems auf einer Bahnschwelle 14. Zu sehen ist eine Zwischenlage 20, welche sich entlang einer Schienenrichtung bzw. Gleisrichtung S erstreckt. Die Zwischenlage 20 wird von zwei Winkelführungsplatten 40 gehalten, aufweichen entsprechende (W-)Spannklemmen angeordnet sind. Die Zwischenlage 20 weist von oben gesehen im Wesentlichen eine H-Form auf, welche durch die als Vorsprünge ausgebildeten Kontaktbereiche 22 gebildet wird. Die Kontaktbereiche 22, welche sich im Wesentlichen quer zur Schienenrichtung S erstrecken, werden von entsprechenden Halteelementen 42 der Winkelführungsplatten 40 gehalten. Aus dieser Anordnung wird sehr schnell deutlich, dass eine derart ausgebildete Zwischenlage 20 beim Transport der Bahnschwelle 14 nicht mehr verrutschen oder gar verloren gehen kann.

**Fig. 4** zeigt eine weitere Ausführungsform eines Schienenbefestigungssystems umfassend eine Zwischenlage 20 und eine Winkelführungsplatte 40. Die Zwischenlage 20 ist auf einer Bahnschwelle 14 angeordnet und weist eine Anordnungsfläche 26 auf, welche der Anordnung einer Schiene bzw. eines Schienenfußes 10 dient. Die Schiene 10 erstreckt sich entlang einer Schienenrichtung S. Die Winkelführungsplatte 40 weist eine Unterseite 46 auf, über welche sie an der Bahnschwelle 14 angeordnet ist. Ein Halteelement 42 weist in der hier gezeigten Ausführungsform einen linienförmigen Haltebereich 44 auf, welcher sich entlang der Schienenrichtung S erstreckt. Dies stellt eine sehr platzsparende Bauweise dar, da die Zwischenlage 20 hier direkt an ihrer Anordnungsfläche 26 einen Kontaktbereich 22 mit einer entsprechenden Kontaktfläche 24 ausbildet.

**Figur 5** zeigt eine weitere Ausführungsform eines Schienenbefestigungssystems umfassend eine Winkelführungsplatte 40 und eine Zwischenlage 20. Gezeigt ist eine Ausführungsform, bei welcher die Winkelführungsplatte 40 ein Halteelement 42 mit einem Haltebereich 44 aufweist, welcher um einen Abstand x₄₀ gegenüber einer Unterseite 46 versetzt ist. Die Zwischenlage 20 weist einen Kontaktbereich 22 auf, dessen Kontaktfläche 24 um einen Abstand x₂₀ gegenüber einer Anordnungsfläche 26, an welcher eine Schiene 10 angeordnet ist, versetzt ist. Das Halteelement 42 bildet bei dieser Ausführungsform sozusagen einen Teil bzw. bereichsweise die Anordnungsfläche 26.

### Bezugszeichenliste

- 10: Schiene, Schienenfuß
- 14: Bahnschwelle
- 20: Zwischenlage
- 22: Kontaktbereich
- 24: Kontaktfläche
- 26: Anordnungsfläche
- 40: Winkelführungsplatte
- 42: Halteelement
- 44: Haltebereich
- 46: Unterseite
- 48: Seitenwand
- 50: Noppen, Fortsatz
- a, x₂₀, x₄₀: Abstände
- S: Schienenrichtung, Gleisrichtung

## Patentansprüche

1. Schienenbefestigungssystem für den Eisenbahnoberbau,
umfassend eine Zwischenlage (20) und eine Winkelführungsplatte (40), welche in einem Einbauzustand nebeneinander quer zu einer Schienenrichtung (S) angeordnet sind,
wobei die Winkelführungsplatte (40) zumindest ein Halteelement (42) aufweist, und
wobei die Zwischenlage (20) zumindest einen Kontaktbereich (22) aufweist, und
wobei das zumindest eine Halteelement (42) im Einbauzustand ausgelegt ist, die Zwischenlange (20) über den zumindest einen Kontaktbereich (22) zu fixieren, **dadurch gekennzeichnet, dass** das Halteelement (42) als Vorsprung und als Ausnehmung ausgebildet ist.

2. Schienenbefestigungssystem nach Anspruch 1,
wobei sich der Kontaktbereich (22) und/oder das Halteelement (42) zumindest abschnittsweise quer und/oder entlang der Schienenrichtung (S) erstrecken.

3. Schienenbefestigungssystem nach Anspruch 1 oder 2,
wobei die Winkelführungsplatte (40) eine Unterseite (46) aufweist, welche zur Anlage an einer Bahnschwelle (14) ausgelegt ist, und
wobei das Halteelement (42) einen Haltebereich (44) aufweist, welcher gegenüber der Unterseite (46) um einen Abstand (x₄₀) versetzt ist.

4. Schienenbefestigungssystem nach einem der Anspruch 3,
wobei der Haltebereich (44) flächig, linienförmig oder punktförmig ausgebildet ist.

5. Schienenbefestigungssystem nach einem der vorhergehenden Ansprüche,
wobei der Kontaktbereich (22) als Vorsprünge und/oder als Ausnehmungen ausgebildet sind.

6. Schienenbefestigungssystem nach einem der vorhergehenden Ansprüche,
wobei zwei Kontaktbereiche (22) derart versetzt in einem Abstand (a) entlang der Schienenrichtung (S) angeordnet sind, dass dazwischen die Winkelführungsplatte (40) angeordnet werden kann.

7. Schienenbefestigungssystem nach einem der vorhergehenden Ansprüche,
wobei der Kontaktbereich (22) eine Kontaktfläche (24) aufweist, welche gegenüber einer Anordnungsfläche (26) der Zwischenlage (20), welche für die Anordnung einer Schiene (10) ausgelegt ist, um einen Abstand (x₂₀) versetzt ist.

8. Schienenbefestigungssystem nach Anspruch 7,
wobei das Halteelement (42) zumindest bereichsweise die Anordnungsfläche (26) formt.

9. Schienenbefestigungssystem nach einem der Ansprüche 1-3,
wobei der Kontaktbereich (22) als Tasche, Hinterschneidung oder Rücksprung in einer Seitenwand (48) der Zwischenlage (20) ausgebildet ist.

10. Schienenbefestigungssystem nach einem der vorhergehenden Ansprüche,
wobei eine Anordnungsfläche (26) der Zwischenlage (20) bereichsweise den Kontaktbereich (22) formt.

11. Schienenbefestigungssystem nach einem der vorhergehenden Ansprüche,
wobei das Halteelement (42) als gegenüber einem Grundkörper der Winkelführungsplatte (40) höhenversetzter Vorsprung bzw. Kragen ausgebildet ist und dessen Höhe im Wesentlichen der Höhe des Grundkörpers entspricht.

12. Schienenbefestigungssystem nach einem der vorhergehenden Ansprüche,
wobei die Winkelführungsplatte (40) als Halteelement (42) einen in Querrichtung abstehenden Vorsprung aufweist, wobei der Vorsprung zwischen 5 mm und 30 mm, bevorzugt zwischen 10 mm und 20 mm und besonders bevorzugt zwischen 11 mm und 15 mm in Querrichtung absteht.

13. Verfahren zur Montage eines Schienenbefestigungssystems gemäß einem der Ansprüche 1 bis 12, und einer Bahnschwelle umfassend die Schritte:
- Vormontage des Schienenbefestigungssystems an der Bahnschwelle, wobei eine Zwischenlage (20) mittels einer Winkelführungsplatte (40), insbesondere einem Halteelement (42) der Winkelführungsplatte (40), fixiert wird und
- Montage der Schienenbefestigung und der Bahnschwelle in einem Schienensystem.

## Claims

1. A rail fastening system for the railway superstructure,
comprising an intermediate layer (20) and an angular guide plate (40), which, in an installed state, are arranged side by side transversely to a rail direction (S),
the angular guide plate (40) having at least one holding element (42), and the intermediate layer (20) having at least one contact region (22), and
the at least one holding element (42) being able, in the installed state, to fix the intermediate layer (20) over the at least one contact region (22), **characterized in that** the holding element (42) is formed as a projection and as an opening.

2. The rail fastening system according to claim 1,
wherein the contact region (22) and/or the holding element (42) extend at least in sections transversely and/or along the rail direction (S).

3. The rail fastening system according to claim 1 or 2,
wherein the angular guide plate (40) has an underside (46) which is configured to be in contact with a railway sleeper (14), and
wherein the holding element (42) has a holding region (44) which is offset from the underside (46) by a distance (x₄₀).

4. The rail fastening system according to one of claim 3,
wherein the holding region (44) is flat, linear or point-shaped.

5. The rail fastening system according to one of the preceding claims,
wherein the contact region (22) is formed as projections and/or as recesses.

6. The rail fastening system according to one of the preceding claims,
wherein two contact regions (22) are arranged offset by a distance (a) along the rail direction (S) in such a way that the angular guide plate (40) can be arranged between them.

7. The rail fastening system according to one of the preceding claims,
wherein the contact region (22) has a contact surface (24) which is offset by a distance (x₂₀) from an arrangement surface (26) of the intermediate layer (20), which is provided for the arrangement of a rail (10).

8. The rail fastening system according to claim 7,
wherein the holding element (42) forms the arrangement surface (26) at least in some regions.

9. The rail fastening system according to one of the claims 1-3,
wherein the contact region (22) is formed as a pocket, undercut or recess in a side wall (48) of the intermediate layer (20).

10. The rail fastening system according to one of the preceding claims,
wherein an arrangement surface (26) of the intermediate layer (20) forms the contact region (22) in some regions.

11. The rail fastening system according to one of the preceding claims, wherein the holding element (42) is formed as a projection or collar which is offset in height with respect to a base body of the angular guide plate (40) and the height of which essentially corresponds to the height of the base body.

12. The rail fastening system according to one of the preceding claims, wherein the angular guide plate (40) as holding element (42) has a projection projecting in a transverse direction, wherein the projection projects between 5 mm and 30 mm, preferably between 10 mm and 20 mm and particularly preferably between 11 mm and 15 mm in the transverse direction.

13. A method for mounting a rail fastening system according to one of claims 1 to 12, and a railway sleeper comprising the steps:
- pre-assembling of the rail fastening system on the railway sleeper, whereby an intermediate layer (20) is fixed by means of an angular guide plate (40), in particular a holding element (42) of the angular guide plate (40), and
- assembling of the rail fastening and the railway sleeper in a rail system.

## Revendications

1. Système de fixation de rail pour superstructure ferroviaire,
comprenant une couche intermédiaire (20) et une plaque de guidage angulaire (40) qui, dans un état monté, sont disposées l'une à côté de l'autre transversalement à une direction de rail (S),
la plaque de guidage angulaire (40) présentant au moins un élément de retenue (42), et
la couche intermédiaire (20) présentant au moins une zone de contact (22), et
ledit au moins un élément de retenue (42) étant conçu, à l'état monté, pour fixer la couche intermédiaire (20) par ladite au moins une zone de contact (22),
**caractérisé en ce que**
l'élément de retenue (42) est réalisé comme une saillie et comme un évidement.

2. Système de fixation de rail selon la revendication 1,
dans lequel
la zone de contact (22) et/ou l'élément de retenue (42) s'étendent au moins localement transversalement à et/ou le long de la direction de rail (S).

3. Système de fixation de rail selon la revendication 1 ou 2,
dans lequel
la plaque de guidage angulaire (40) présente une face inférieure (46) qui est conçue pour s'appuyer contre une traverse de chemin de fer (14), et l'élément de retenue (42) présente une zone de retenue (44) qui est décalée d'une distance (x₄₀) par rapport à la face inférieure (46).

4. Système de fixation de rail selon la revendication 3,
dans lequel
la zone de retenue (44) est réalisée sous forme surfacique, linéaire ou ponctuelle.

5. Système de fixation de rail selon l'une des revendications précédentes,
dans lequel
la zone de contact (22) est réalisée comme des saillies et/ou comme des évidements.

6. Système de fixation de rail selon l'une des revendications précédentes,
dans lequel
deux zones de contact (22) sont disposées en étant décalées d'une distance (a) le long de la direction de rail (S) de manière à permettre d'interposer la plaque de guidage angulaire (40).

7. Système de fixation de rail selon l'une des revendications précédentes,
dans lequel
la zone de contact (22) présente une surface de contact (24) qui est décalée d'une distance (x₂₀) par rapport à une surface d'agencement (26) de la couche intermédiaire (20) conçue pour l'agencement d'un rail (10).

8. Système de fixation de rail selon la revendication 7,
dans lequel
l'élément de retenue (42) forme au moins localement la surface d'agencement (26).

9. Système de fixation de rail selon l'une des revendications 1 à 3,
dans lequel
la zone de contact (22) est réalisée sous forme de poche, de contre-dépouille ou de retrait dans une paroi latérale (48) de la couche intermédiaire (20).

10. Système de fixation de rail selon l'une des revendications précédentes,
dans lequel
une surface d'agencement (26) de la couche intermédiaire (20) conforme localement la zone de contact (22).

11. Système de fixation de rail selon l'une des revendications précédentes,
dans lequel
l'élément de retenue (42) est réalisé sous la forme d'une saillie ou d'une collerette décalée en hauteur par rapport à un corps de base de la plaque de guidage angulaire (40), dont la hauteur correspond sensiblement à la hauteur du corps de base.

12. Système de fixation de rail selon l'une des revendications précédentes,
dans lequel
la plaque de guidage angulaire (40) comprend à titre d'élément de retenue (42) une protubérance saillant en direction transversale, la protubérance faisant saillie d'une valeur entre 5 mm et 30 mm, de préférence entre 10 mm et 20 mm et de manière particulièrement préférée entre 11 mm et 15 mm, en direction transversale.

13. Procédé de montage d'un système de fixation de rail selon l'une des revendications 1 à 12 et d'une traverse de chemin de fer, comprenant les étapes consistant à :
- pré-monter le système de fixation de rail sur la traverse de chemin de fer, une couche intermédiaire (20) étant fixée à l'aide d'une plaque de guidage angulaire (40), en particulier à l'aide d'un élément de retenue (42) de la plaque de guidage angulaire (40),
- monter la fixation de rail et la traverse de chemin de fer dans un système de rail.
